# EUROPÄISCHE PATENTSCHRIFT

(11) **EP 0 874 773 B1**
(45) Veröffentlichungstag und Bekanntmachung des Hinweises auf die Patenterteilung: **15.03.2000**
(21) Anmeldenummer: 96946228.2
(22) Anmeldetag: 20.12.1996
(51) Int. Cl.: B65H 29/40, B65H 29/68, B65H 29/66

(54) **VORRICHTUNG UND VERFAHREN ZUM ABLEGEN VON SIGNATUREN ODER FALZPRODUKTEN**
DEVICE AND PROCESS FOR DEPOSITING SIGNATURES OR FOLDED PRODUCTS
PROCEDE ET DISPOSITIF POUR DEPOSER DES SIGNATURES OU DES PRODUITS PLIES

(30) Priorität: 08.01.1996 DE 19600374
(43) Veröffentlichungstag der Anmeldung: 04.11.1998
(73) Patentinhaber: Koenig & Bauer Aktiengesellschaft, 97080 Würzburg (DE)
(72) Erfinder: ECKERT, Günther, Oskar, D-97225 Zellingen (DE)
(86) Internationale Anmeldenummer: DE9602498
(87) Internationale Veröffentlichungsnummer: WO9725269

(56) Entgegenhaltungen:
- EP-A- 0 179 992
- EP-A- 0 302 169
- EP-A- 0 677 471
- DE-A- 3 827 701

## Beschreibung

Die Erfindung betrifft eine Vorrichtung und ein Verfahren zum Ablegen von Signaturen oder Falzprodukten gemäß den Ansprüchen 1 und 12.

Die DE 38 27 701 A1 beschreibt eine Vorrichtung zum schuppenförmigen Ablegen von Druckprodukten für eine Rollenrotationsdruckmaschine. Diese Vorrichtung besteht im wesentlichen aus einem Schaufelrad in das ein feststehender Ausstreifer eingreift, Luftdüsen zur Beeinflussung des Abbremsvorganges, Luftdüsen zur Beeinflussung des Beschleunigungsvorganges beim Ablegen, einer Anzahl von Transportwalzen und einem Förderband. Der feststehende Ausstreifer bremst ein in einer Tasche des Schaufelrades liegendes Produkt ab, wodurch dieses aus dem Schaufelrad gefördert wird. Nachdem das Produkt teilweise aus der Tasche gestreift wurde, wird ein hinteres Ende des Produktes von den Transportwalzen erfaßt und auf Geschwindigkeit des Transportbandes beschleunigt.
Nachteilig an dieser Vorrichtung ist, daß die Transportwalzen zum Beschleunigen zuerst am offenen Ende des Produktes angreifen und damit das Produkt "schieben". Dadurch kann das Produkt ausknicken und beschädigt werden.
Nachteilig ist weiterhin, daß der zum präzisen Bremsen und Beschleunigen der Produkte erforderliche Luftdruck nicht nur von der Geschwindigkeit sondern auch von der Massenträgheit und der Oberflächenbeschaffenheit der Druckprodukte bestimmt wird und an diese jeweils angepaßt werden muß.

Aus der EP-A-03 02 169 ist eine Vorrichtung und ein Verfahren zum Transportieren und Ablegen von Signaturen bekannt geworden. Hierzu ist ein Schaufelrad und ein Transportband vorgesehen. Im Wirkungsbereich der Schaufeln ist ein umlaufender Ausstreifer vorgesehen, der ein schuppenförmiges Ablegen der Signaturen auf dem Transportband unterstützt. Schaufelrad und Ausstreifer laufen gleichsinnig um.

Durch die EP-A-01 79 992 ist eine Vorrichtung und ein Verfahren zum Sammeln von blattförmigen Signaturen bekannt geworden. Es ist ein Schaufelrad mit Schaufeln zum Transport der Signaturen vorgesehen. Sie werden an geeigneter Stelle durch ein geführtes, bewegtes Band auf ein Transportband zu Stapeln abgeworfen. Es ist ein in den Wirkungsbereich der Schaufeln eingreifender, zu ihnen synchronisierter, schwenkbarer Anschlag vorgesehen. Dieser Anschlag kann auch nicht schwenkbar ausgeführt sein.

Der Erfindung liegt die Aufgabe zugrunde, eine Vorrichtung zum Ablegen von Signaturen bzw. Falzprodukten auf einer bewegbaren Ablage zu schaffen.

Diese Aufgabe wird erfindungsgemäß durch eine Vorrichtung und ein Verfahren mit den Merkmalen der kennzeichnenden Teile der Ansprüche 1 und 12 gelöst.

In vorteilhafter Weise erfolgt ein Ausstreifen von Produkten aus einem Schaufelrad in zwei Stufen: Zuerst wird das Produkt mittels eines feststehenden Ausstreifers annähernd bis zum Stillstand in Umfangsrichtung abgebremst und somit teilweise aus der Tasche des Schaufelrades geschoben. Anschließend beschleunigt ein umlaufender, an einem Anfang des Produktes angreifender Ausstreifer das Produkt auf annähernd Transportgeschwindigkeit der Transportbänder. Durch dieses zweistufige Ausstreifen des Produktes aus der Tasche treten folgende Vorteile auf: Feststehende Ausstreifer üben kaum Druckkräfte in radialer Richtung des Schaufelrades aus, wodurch ein schnelles reibungsarmes Ausstreifen des Produktes ohne nennenswerte Verformung erfolgt. Durch entsprechende Anstellung des feststehenden Ausstreifers kann eine hohe Differenzgeschwindigkeit zwischen Schaufelinnenseite und aufliegendem Produkt erzeugt werden. Dadurch kann der Ausstreifvorgang innerhalb eines relativ kurzen Intervalles erfolgen. Weiterhin können dadurch längere Fächerschaufeln verwendet werden, die das Druckprodukt während der Fächerdrehung besser halten. Umlaufende Ausstreifer ermöglichen durch ihre Form und Anstellung ein sanftes, reibschlüssiges Beschleunigen des Produktes nahezu auf Transportgeschwindigkeit der Transportbänder.
Durch Ändern des Verhältnisses der Umfangsgeschwindigkeiten von Schaufelrad und umlaufenden Ausstreifer, z. B. mittels eines vom Schaufelrad unabhängigen Antrieb, ist ein variabler Abstand, z. B. Schuppenabstand, der abgelegten Produkte möglich. Mit einem radförmigen, mitlaufenden Ausstreifer ist es in vorteilhafter Weise möglich, die abgelegten Produkte zwischen bandförmigen Ausstreifer und einem nachfolgenden Transportband zu klemmen. Damit werden die Produkte auf dem Transportband fixiert und ein Verrutschen vermieden, was eine gute Qualität des Schuppenstromes gewährleistet.
Mit einem bandförmigen mitlaufenden Ausstreifer kann der Bereich, in dem die Druckprodukte zwischen Ausstreifer und Transportband eingeklemmt werden, verlängert werden.

Die erfindungsgemäße Vorrichtung ist in der Zeichnung dargestellt und wird im folgenden näher beschrieben.

Es zeigen
- Fig. 1: eine schematische Seitenansicht eines ersten Ausführungsbeispiels der erfindungsgemäßen Vorrichtung;
- Fig. 2: eine schematische Draufsicht eines ersten Ausführungsbeispiels der erfindungsgemäßen Vorrichtung;
- Fig. 3: eine schematische Seitenansicht eines zweiten Ausführungsbeispiels der erfindungsgemäßen Vorrichtung;
- Fig. 4: eine schematische Seitenansicht eines dritten Ausführungsbeispiels der erfindungsgemäßen Vorrichtung.

Eine Vorrichtung zum beispielsweise schuppenförmigen Ablegen von Signaturen (= Anzahl nicht gefalzter Bogen) oder Produkten 1 (= gefalzte Signaturen), insbesondere gefalzten bogenförmigen Papierprodukten, ist beispielsweise einem Falzapparat einer Rotationsdruckmaschine nachgeschaltet. Diese Vorrichtung besteht im wesentlichen aus einem Schaufelrad 2, feststehenden Ausstreifern 3, umlaufenden Ausstreifern 4 Das Schaufelrad 2 wird von einer Mehrzahl einzelner Scheiben 7 gebildet, die jeweils zueinander beabstandet auf einer gemeinsamen Welle 8 drehsteif befestigt sind. Diese Welle 8 ist mit einem Antriebsrad 9 drehsteif verbunden und in Seitengestellen 11, 12 drehbar gelagert.
Jede dieser Scheiben 7 weist eine auf der Welle 8 angeordnete Nabe 13 auf, die mittels radial gerichteter Speichen 14 mit einem ringförmigen Schaufelträger 16 verbunden ist. Dieser Schaufelträger 16 ist mit einer im Querschnitt gesehenen sägezahnartigen Kontur versehen. An einer Mantelfläche 17 des Schaufelträgers 16 sind Schaufeln 18 radial nach außen weisend, sich annähernd in tangentialer Richtung bezogen auf die Welle 8 erstreckend befestigt. Diese Schaufeln 18 sind in ihrer Längsrichtung leicht gekrümmt und leicht geneigt gegenüber der tangentialen Richtung des Schaufelträgers 16 ausgeführt. In Umfangsrichtung sind diese Schaufeln 18 zueinander beabstandet, sich überlappend befestigt, so daß zwischen einer nach außen weisenden Seite 19 einer in Drehrichtung des Schaufelrades 2 gesehenen nachlaufenden Schaufel 18 und einer nach innen weisenden Seite 21 einer vorlaufenden Schaufel 18 eine Tasche 22 gebildet wird. Diese Tasche 22 weist einen sich zu einem Taschengrund 23 hin verjüngenden Querschnitt auf. Zwischen den einzelnen Scheiben 7 sind gestellfeste, starre Ausstreifer 3 angeordnet, die rechenartig in das Schaufelrad 2 eingreifen. Diese Ausstreifer 3 sind im vorliegenden Ausführungsbeispiel abgewinkelt, so daß ein erster, im Bereich des Taschengrundes 23 endender Schenkel 24 bezüglich der tangentialen Richtung des Schaufelrades 2 nach innen geneigt angeordnet ist. Ein zweiter Schenkel 26 des Ausstreifers 3 verläuft annähernd parallel zu dem nachgeschalteten Transportband 6.
In Zwischenräumen zwischen beispielsweise den beiden in axialer Richtung des Schaufelrades 2 gesehenen äußeren Scheiben 7 sind zwei umlaufende Ausstreifer 4 angeordnet. Es ist auch möglich nur einen einzigen oder auch eine Vielzahl umlaufender Ausstreifer 4 mit umlaufenden Ausstreifflächen 28 vorzusehen. Diese umlaufenden Ausstreifer 4 sind derart verstellbar angeordnet, so daß diese eine Peripherie des ersten Schenkels 24 oder deren virtuelle Verlängerung schneiden, wobei diese um einen überstand a4 über eine Peripherie des ersten Schenkels 24 oder deren virtuelle Verlängerung und einen überstand a5 des zweiten Schenkels 26 des starren Ausstreifers 3 gegen die Produktionsrichtung P des Schaufelrades 2 herausragen.

Im vorliegenden ersten Ausführungsbeispiel ist der umlaufenden Ausstreifer 4 als angetriebenes Rad 27 ausgeführt. Dieses Rad 27 weist an seiner Ausstreiffläche 28, d. h. Mantelfläche 28, einen großen Reibwert auf, weshalb diese Mantelfläche 28 beispielsweise mit einem Kunststoff, z. B. Polyurethan, beschichtet ist. Zwei dieser angetriebenen Räder 27 sind in Zwischenräumen der jeweils beiden äußeren Scheiben 7 des Schaufelrades 2 angeordnet. Diese Räder 27 sind jeweils derart verstellbar angeordnet, daß zumindest der überstand a4 veränderbar ist. Im vorliegenden Beispiel ist hierzu jedes Rad 27 auf einem Arm 29 eines zweiarmigen Schwenkhebels 31 drehbar gelagert. Dieser Schwenkhebel 31 ist mittels einer Lagerung 32 auf der Welle 8 des Schaufelrades 2 drehbar gelagert, wobei sich ein Achsabstand a1 zwischen Drehachsen 33, 34 von Welle 8 und Rad 27 von beispielsweise a1 = 175 mm ergibt. An einem zweiten Arm 36 des Schwenkhebels 31 greift eine Verstelleinrichtung zum Schwenken des Schwenkhebels 31 und damit zum Einstellen des überstandes a4 an. Diese Verstelleinrichtung ist im Ausführungsbeispiel als eine Gewindespindel 37 ausgeführt, deren erstes Ende drehbar in einer in dem Arm 36 des Schwenkhebels 31 gelagerten Gewindenuß 38 eingreift und deren zweites Ende drehbar, aber in Längsrichtung der Gewindespindel 37 mittels einer Nuß 39 fest in den Seitengestellen 11, 12 gelagert ist. An diesen Gewindespindeln 37 können selbstverständlich Antriebe, z. B. Schrittmotoren, angeordnet sein, um eine Fernverstellung der Räder 27 zu ermöglichen.
Das Rad 27 weist zum Transportband 6 einen Abstand a2, z. B. a2 = 9 mm, auf, der vorzugsweise kleiner ist als eine Dicke d1, z. B. d1 = 10 mm, eines auszulegenden Produktes 1.
Eine Umfangsgeschwindigkeit u27 des Rades 27 ist kleiner als eine Umfangsgeschwindigkeit u2 des Schaufelrades 2, vorzugsweise beträgt das Verhältnis der Umfangsgeschwindigkeit u27 des Rades 27 zur Umfangsgeschwindigkeit u2 des Schaufelrades 2 0,6 bis 0,95, d. h. u27 : u2 = 0,6 bis 0,95. Das Rad 27 dreht ebenso wie das Schaufelrad 2 in Produktionsrichtung P. Hierzu ist als Antrieb im dargestellten ersten Ausführungsbeispiel (Fig. 1, Fig. 2) ein Zwangsantrieb von der Welle 8 des Schaufelrades 2 ausgehend vorgesehen. Die Welle 8 ist beispielsweise mit einer ersten Riemenscheibe 41 mit einem Wirkdurchmesser d41 und das Rad 27 mit einer zweiten Riemenscheibe 42 mit einem Wirkdurchmesser d42, drehsteif verbunden. Mittels eines Riemens 43, z. B. eines Zahnriemens 43, wird die zweite 42 von der ersten Riemenscheibe 41 angetrieben. Anstelle des Riementriebes kann auch ein Kettentrieb oder ein Zahnradgetriebe vorgesehen sein.

In einem zweiten Ausführungsbeispiel (Fig. 3) ist jeweils ein Lagerarm 46 zur Lagerung der beiden Räder 27 unabhängig von der Welle 8 des Schaufelrades 2 auf einer eigenen, in den Seitengestellen 11, 12 befestigten Achse schwenkbar gelagert. Auch hier sind wiederum in axialer Richtung des Schaufelrades 2 gesehen zwei Räder 27 angeordnet. Im folgenden wird nur die Anordnung eines Rades 27 auf einer Seite beschrieben, die zweite Seite ist adäquat ausgeführt:
Der Antrieb dieses Rades 27 erfolgt in Abhängigkeit vom Transportband 6. Eine Bänderwalze 48 des Transportbandes 6 weist einen drehzahlregelbaren Antrieb, z. B. einen Drehstrommotor, der zum Schaufelrad 2 synchronisiert ist, und eine Riemenscheibe 49 auf. Von dieser Riemenscheibe 49 führt beispielsweise ein gekreuzter Riemen 51 zu einer auf der Achse 47 frei drehbaren Riemenscheibe 52, von der ein Zahnriemen 53 zu einer mit dem Rad 27 fest verbundenen Riemenscheibe 54 führt. Die Umfangsgeschwindigkeit u4 des umlaufenden Ausstreifers 4 ist damit unabhängig von der Umfangsgeschwindigkeit u2 des Schaufelrades 2 veränderbar.
An dem Lagerarm 46 greift eine in einer Gewindenuß 56 gelagerte Gewindespindel 57 an, deren anderes Ende in einer Nuß 58 drehbar, aber in ihrer Längsrichtung ortsfest im Seitengestell 11, 12 befestigt ist. Durch Verdrehen dieser Gewindespindel 57 kann der Lagerarm 46 um die Achse 47 geschwenkt und somit ein überstand a4 zwischen feststehendem Abstreifer 3 und Rad 27 verändert werden.

Bei einem dritten Ausführungsbeispiel ist der umlaufenden Ausstreifer 4 als Ausstreifband 61 ausgeführt. Dazu ist anstelle des Rades 27 des zweiten Ausführungsbeispiel ein Führungsrad 62 auf dem Lagerarm 46 und auf der Achse 47 ein drehbares, mit dem Führungsrad 62 fluchtendes Rad 63 vorgesehen. über diese beiden Räder 62, 63 läuft ein Ausstreifband 61, z. B. ein Flachriemen, zum Ausstreifen der Produkte 1. Die beiden Räder 62, 63 sind derart angeordnet, daß das Ausstreifband 61 annähernd parallel zum Transportband 6 verläuft.
Die Produkte 1 sind somit zur Führung zwischen Ausstreifband 61 und Transportband 6 einklemmbar. Auch bei diesem Ausführungsbeispiel ist sowohl der überstand a4 zwischen feststehendem Ausstreifer 3 und Ausstreifband 61 als auch der Abstand a4 zwischen Transportband 6 und Ausstreifband 61 veränderbar.

Anstelle des von dem Schaufelrad 2 oder dem Transportband 6 abhängigen Antriebes für den umlaufenden Ausstreifer 4 ist es selbstverständlich auch möglich diesen Ausstreifer 4 mit einem eigenen, völlig unabhängigen, drehzahlregelbaren Antrieb zu versehen. Damit sind die Umfangsgeschwindigkeiten u2, u4, u6 von Schaufelrad 2, Ausstreifer 4 und Transportband 6 unabhängig voneinander regelbar.

Die Funktionsweise der erfindungsgemäßen Vorrichtung wird beispielhaft anhand des zweiten Ausführungsbeispiels beschrieben:

Die Produkte 1 werden durch nicht näher dargestellte Einrichtungen in die Taschen 22 des Schaufelrades 2 geführt. Das Schaufelrad 2 dreht in Produktionsrichtung P mit den mit Produkten 1 gefüllten Taschen 22, bis der im Taschengrund 23 vorlaufende Ende 64 der Produkte 1 an den feststehenden Ausstreifer 3 anstößt. Dadurch werden die mit Umfangsgeschwindigkeit u2 des Schaufelrades 2 bewegten Produkte 1 stark in Umfangsrichtung abgebremst. Die Produkte 1 haben nun auf Umfangsrichtung des Schaufelrades 2 bezogen nur noch eine geringe Geschwindigkeit, während das Schaufelrad 2 sich weiterdreht und somit die Produkte 1 aus den Taschen 22 gleiten. Dadurch verringert sich der Abstand a3 zweier aufeinanderfolgender Produkte 1, der durch den Abstand a3 in Umfangsrichtung zweier Taschen 22 vorgegeben ist. Das Produkt 1 wird somit aus der Tasche 22 gefördert, wobei im wesentlichen nur Kräfte in tangentialer Richtung des Schaufelrades 2, also in Längsrichtung der Tasche 22, und nicht in radialer Richtung auftreten. Dabei führt das Produkt 1 durch die Form der Schaufeln 18 auch eine Bewegung in radialer Richtung aus, wodurch sein vorlaufedes Ende 64 nun in Kontakt mit dem umlaufenden Ausstreifer 4 gerät. Der Ausstreifer 4 erfaßt das bezüglich der Transportrichtung T des Transportbandes 6 ruhende Produkt 1 und beschleunigt es in Transportrichtung T annähernd auf Transportgeschwindigkeit des Transportbandes 6. Hat das Produkt 1 nahezu die Tasche 22 verlassen, wird es von dem umlaufenden Ausstreifer 4 auf das Transportband 6 gedrückt. Das Transportband 6 fördert die schuppenförmig abgelegten Produkte 1 zu nachgeschalteten, nichtdargestellten Verarbeitungseinrichtungen.
Der Schuppenabstand der Produkte 1 auf dem Transportband 6 ergibt sich aus dem Verhältnis der nahezu gleichgroßen Umfangsgeschwindigkeit u4 bzw. u6 des umlaufenden Ausstreifers 4 und das Transportbandes 6 zu der Umfangsgeschwindigkeit u2 und Teilung, d. h. Abstand a3, des Schaufelrades 2.
Der Ausstreifer 4 ist derart einstellbar, daß der Ausstreifer 4 die Produkte 1 gegen das Transportband 6 drückt.

### Bezugszeichenliste

- 1: Produkt
- 2: Schaufelrad
- 3: Ausstreifer, feststehend
- 4: Ausstreifer, umlaufend
- 5: -
- 6: Transportband
- 7: Scheibe (2)
- 8: Welle
- 9: Antriebsrad
- 10: -
- 11: Seitengestell
- 12: Seitengestell
- 13: Nabe (2)
- 14: Speiche (2)
- 15: -
- 16: Schaufelträger (2)
- 17: Mantelfläche (16)
- 18: Schaufel (2)
- 19: Seite, außen (18)
- 20: -
- 21: Seite, innen (18)
- 22: Tasche (2)
- 23: Taschengrund (22)
- 24: Schenkel (3)
- 25: -
- 26: Schenkel (3)
- 27: Rad
- 2: 8 Mantelfläche, Ausstreiffläche (27)
- 29: Arm (31)
- 30: -
- 31: Schwenkhebel
- 32: Lagerung
- 33: Drehachse (8)
- 34: Drehachse (27)
- 35: -
- 36: Arm, zweiter (31)
- 37: Gewindespindel
- 38: Gewindenuß
- 39: Nuß
- 40: -
- 41: Riemenscheibe
- 42: Riemenscheibe
- 43: Riemen
- 44: -
- 45: -
- 46: Lagerarm
- 47: Achse
- 48: Bänderwalze (8)
- 49: Riemenscheibe
- 50: -
- 51: Riemen
- 52: Riemenscheibe
- 53: Zahnriemen
- 54: Riemenscheibe
- 55: -
- 56: Gewindenuß
- 57: Gewindespindel
- 58: Nuß
- 59: -
- 60: -
- 61: Ausstreifband
- 62: Führungsrad
- 63: Rad
- 64: Ende, vorlaufendes (1)

- P: Produktionsrichtung
- T: Transportrichtung

- a1: Achsabstand von Welle (8) und Rad (27)
- a2: Abstand vom Rad (27) zu Transportband (6)
- a3: Abstand der Produkte (1) im Schaufelrad (2)

- d1: Dicke des Produktes (1)

- u2: Umfangsgeschwindigkeit des Schaufelrades (2)
- u4: Umfangsgeschwindigkeit des umlaufenden Ausstreifers (4)
- u6: Umfangsgeschwindigkeit des Transportbandes (6)
- u27: Umfangsgeschwindigkeit des Rades (27)

- a4: überstand
- a5: überstand

## Patentansprüche

1. Vorrichtung zum Ablegen von Signaturen oder Falzprodukten (1), im wesentlichen bestehend aus einem Schaufelrad (2), mit einem, eine umlaufende Ausstreiffläche (28; 61) aufweisenden ersten Ausstreifer (4), der an ein vorlaufendes Ende (64) des Produktes (1) angreifend angeordnet ist, dadurch gekennzeichnet, daß mindestens ein in das Schaufelrad (2) eingreifender, feststehender zweiter Ausstreifer (3) und mindestens ein nachgeschaltetes Transportband (6) vorgesehen sind, daß der erste Ausstreifer (4) rotierend angetrieben ist, daß der erste, rotierende Ausstreifer (4) eine Peripherie des festen Ausstreifers (3) oder deren virtuelle Verlängerung schneidend und in Ausstreifrichtung gegenüber dem festen, zweiten Ausstreifer (3) um einen überstand (a4) vorstehend angeordnet ist.

2. Vorrichtung nach Anspruch 1, dadurch gekennzeichnet, daß der überstand (a4) zwischen dem zweiten Ausstreifer (3) und dem ersten Ausstreifer (4) veränderbar ist.

3. Vorrichtung nach den Ansprüchen 1 bis 2, dadurch gekennzeichnet, daß der erste Ausstreifer (4) als ein rotierendes Rad (27) ausgeführt ist.

4. Vorrichtung nach den Ansprüchen 1 bis 2, dadurch gekennzeichnet, daß der erste Ausstreifer (4) als umlaufendes Ausstreifband (61) ausgeführt ist.

5. Vorrichtung nach den Ansprüchen 1 bis 4, dadurch gekennzeichnet, daß Rad (27) bzw. Ausstreifband (61) und Schaufelrad (2) gleiche Drehrichtung aufweisen.

6. Vorrichtung nach den Ansprüchen 1 bis 5, dadurch gekennzeichnet, daß ein Verhältnis von einer Umfangsgeschwindigkeit (u4) des ersten Ausstreifers (4) zu einer Umfangsgeschwindigkeit (u2) des Schaufelrades (2) 0,6 bis 0,95 beträgt.

7. Vorrichtung nach den Ansprüchen 1 bis 6, dadurch gekennzeichnet, daß der erste Ausstreifer (4) und das nachgeschaltete Transportband (6) einen gemeinsamen, drehzahlregelbaren Antrieb aufweisen.

8. Vorrichtung nach den Ansprüchen 1 bis 7, dadurch gekennzeichnet, daß der erste Ausstreifer (4) einen eigenen, völlig unabhängigen Antrieb aufweist.

9. Vorrichtung nach Anspruch 1, dadurch gekennzeichnet, daß die Ausstreiffläche (28, 61) des ersten Ausstreifers (4) eine Schicht mit hohem Reibwert aufweist.

10. Vorrichtung nach den Ansprüchen 1 bis 9, dadurch gekennzeichnet, daß der Abstand (a2) zwischen erstem Ausstreifer (4) und einem nachgeschalteten Transportband (6) derart einstellbar ist, daß ein Falzprodukt (1) zwischen erstem Ausstreifer (4) und Transportband (6) klemmbar ist.

11. Vorrichtung nach Anspruch 4, dadurch gekennzeichnet, daß das Ausstreifband (61) annähernd parallel zu dem nachgeschalteten Transportband (6) verlaufend angeordnet ist.

12. Verfahren zum Ablegen von Falzprodukten (1), bei dem das Falzprodukt (1) zuerst in einer Tasche (22) eines Schaufelrades (2) abgelegt wird, anschließend im Schaufelrad (2) liegend bis zu einem feststehenden zweiten Ausstreifer (3) gefördert wird, wobei ein vorlaufendes Ende (64) des Falzproduktes (1) aufgrund der kinetischen Energie des Falzproduktes (1) gegen den feststehenden Ausstreifer (3) gestoßen wird und so stark abgebremst wird, wobei anschließend das Falzprodukt (1) durch die weitere Drehbewegung des Schaufelrades (2) zumindest teilweise aus der Tasche (22) des Schaufelrades (2) geschoben und dabei in radialer Richtung nach außen bewegt wird, anschließend das Falzprodukt (1) mit seinem vorlaufenden Ende (64) in Kontakt mit einem separat angetriebenen, umlaufenden ersten Ausstreifer (4) gebracht wird, daß das Falzprodukt (1) anschließend wieder beschleunigt und mittels des umlaufenden ersten Ausstreifers (4) schließlich auf einem Transportband (6) abgelegt wird.

13. Verfahren nach Anspruch 12, dadurch gekennzeichnet, daß das Falzprodukt (1) mittels des feststehenden zweiten Ausstreifers (3) nur teilweise aus der Tasche (22) des Schaufelrades (2) geschoben wird und daß das Falzprodukt (1) anschließend mittels des am vorlaufenden Ende (64) des Falzproduktes (1) angreifenden, umlaufenden ersten Ausstreifers (4) vollständig aus der Tasche (22) geschoben wird.

14. Verfahren nach Anspruch 12, dadurch gekennzeichnet, daß das Produkt (1) während und nach dem Ablegen auf dem Transportband (6) zwischen umlaufenden Ausstreifer (4) und Transportband (6) eingeklemmt wird.

## Claims

1. Apparatus for depositing signatures or folded products (1), essentially comprising a paddle wheel (2), having a first stripper (4), which has a circulating stripping surface (28; 61) and is arranged such that it acts on a leading end (64) of the product (1), characterized in that there are provided at least one fixed, second strip (3), which engages in the paddle wheel (2), and at least one downstream transporting belt (6), in that the first stripper (4) is driven in rotation, in that the first, rotating stripper (4) is arranged such that it intersects a periphery of the fixed stripper (3), or the virtual extension thereof, and projects, in the stripping direction, in front of the fixed, second stripper (3) by a projection distance (a4).

2. Apparatus according to Claim 1, characterized in that it is possible to change the projection distance (a4) between the second stripper (3) and the first stripper (4).

3. Apparatus according to Claims 1 and 2, characterized in that the first stripper (4) is designed as a rotating wheel (27).

4. Apparatus according to Claims 1 and 2, characterized in that the first stripper (4) is designed as a circulating stripping belt (61).

5. Apparatus according to Claims 1 to 4, characterized in that the wheel (27) or stripping belt (61) and paddle wheel (2) have the same direction of rotation.

6. Apparatus according to Claims 1 to 5, characterized in that a ratio of a circumferential speed (u4) of the first stripper (4) to a circumferential speed (u2) of the paddle wheel (2) is 0.6 to 0.95.

7. Apparatus according to Claims 1 to 6, characterized in that the first stripper (4) and the downstream transporting belt (6) have a common, variable-speed drive.

8. Apparatus according to Claims 1 to 7, characterized in that the first stripper (4) has its own, fully independent drive.

9. Apparatus according to Claim 1, characterized in that the stripping surface (28, 61) of the first stripper (4) has a layer with a high coefficient of friction.

10. Apparatus according to Claims 1 to 9, characterized in that the distance (a2) between the first stripper (4) and a downstream transporting belt (6) can be set such that a folded product (1) can be clamped between the first stripper (4) and transporting belt (6).

11. Apparatus according to Claim 4, characterized in that the stripping belt (61) is arranged such that it runs more or less parallel to the downstream transporting belt (6).

12. Method of depositing folded products (1), in the case of which the folded product (1) is first of all deposited in a pocket (22) of a paddle wheel (2), then, located in the paddle wheel (2), is conveyed to a fixed, second stripper (3), it being the case that, on account of the kinetic energy of the folded product (1), a leading end (64) of the folded product (1) is thrust against the fixed stripper (3) and thus braked to a pronounced extent, it being the case that, as a result of further rotary movement of the paddle wheel (2), the folded product (1) is then pushed at least some way out of the pocket (22) of the paddle wheel (2) and is moved outwards in the radial direction in the process, then the folded product (1) is brought into contact, by way of its leading end (64), with a separately driven, circulating, first stripper (4), in that [sic] the folded product (1) is then accelerated again and, finally, deposited on a transporting belt (6) by means of the circulating, first stripper (4).

13. Method according to Claim 12, characterized in that the folded product (1) is only pushed some way out of the pocket (22) of the paddle wheel (2) by means of the fixed, second stripper (3), and in that the folded product (1) is then pushed completely out of the pocket (22) by means of the circulating, first stripper (4), which acts on the leading end (64) of the folded product (1).

14. Method according to Claim 12, characterized in that the product (1) is clamped in between the circulating stripper (4) and transporting belt (6) during and after the operation of depositing it on the transporting belt (6).

## Revendications

1. Dispositif pour déposer des signatures ou des produits pliés (1), constitué essentiellement d'un moulinet (2), avec un premier expulseur (4) rotatif présentant une surface d'expulsion (28; 61), disposée en agissant sur une extrémité avant (64) du produit (1), caractérisé en ce qu'au moins un deuxième expulseur (3) fixe, s'engageant dans le moulinet (2), et au moins une bande transporteuse (6), installée en aval, sont prévus, en ce que le premier expulseur (4) est entraîné en rotation, en ce que le premier expulseur rotatif (4) est disposé, en coupant une périphérie de l'expulseur fixe (3) ou son prolongement virtuel, et en faisant saillie, de la valeur d'un dépassement (a4), dans la direction d'expulsion, par rapport au deuxième expulseur fixe (3).

2. Dispositif selon la revendication 1, caractérisé en ce que le dépassement (a4), entre le deuxième expulseur (3) et le premier expulseur (4), est modifiable.

3. Dispositif selon l'une des revendications 1 à 2, caractérisé en ce que le premier expulseur (4) est réalisé sous la forme d'une roue (27) rotative.

4. Dispositif selon l'une des revendications 1 à 2, caractérisé en ce que le premier expulseur (4) est réalisé sous la forme d'une bande d'expulsion (61) circulante.

5. Dispositif selon les revendications 1 à 4, caractérisé en ce que la roue (27) ou la bande d'expulsion (61) et le moulinet (2) présentent le même sens de rotation.

6. Dispositif selon les revendications 1 à 5, caractérisé en ce que le rapport entre la vitesse périphérique (u4) du premier expulseur (3) et la vitesse périphérique (u2) du moulinet (2) est compris dans la plage allant de 0,6 à 0,95.

7. Dispositif selon les revendications 1 à 6, caractérisé en ce que le premier expulseur (4) et la bande transporteuse (6) installée en aval présentent un entraînement commun, à possibilité de réglage de la vitesse de rotation.

8. Dispositif selon les revendications 1 à 7, caractérisé en ce que le premier expulseur (4) présente un entraînement propre, complètement indépendant.

9. Dispositif selon la revendication 1, caractérisé en ce que la surface d'expulsion (28, 61) du premier expulseur (4) présente une couche ayant un coefficient de frottement élevé.

10. Dispositif selon les revendications 1 à 9, caractérisé en ce que l'espacement (a2), entre le premier expulseur (4) et une bande transporteuse (6) installée en aval, est réglable de manière qu'un produit plié (1) puisse être enserré entre le premier expulseur (4) et la bande transporteuse (6).

11. Dispositif selon la 4, caractérisé en ce que la bande d'expulsion (61) est disposée en s'étendant à peu près parallèlement à la bande transporteuse (6) installée en aval.

12. Procédé de dépose de produits pliés (1), pour lequel le produit plié (1) est d'abord déposé dans une poche (22) d'un moulinet (2), puis est véhiculé dans le moulinet (2) en position horizontale jusqu'à un deuxième expulseur (3) fixe, une extrémité avant (64) du produit plié (1) heurtant l'expulseur (3) fixe, du fait de l'énergie cinétique du produit plié (1), et étant ainsi fortement freiné, le produit plié (1) étant ensuite poussé par la continuation du mouvement rotatif du moulinet (2) au moins partiellement hors de la poche (22) du moulinet (2) et déplacé alors vers l'extérieur en direction radiale, puis le produit plié (1) est mis en contact, avec son extrémité avant (64), avec un premier expulseur (4) rotatif, entraîné séparément, de manière que le produit plié (1) soit ensuite de nouveau accéléré et enfin déposé, au moyen du premier expulseur (4) rotatif, sur une bande transporteuse (6).

13. Procédé selon la revendication 12, caractérisé en ce que le produit plié (1) est poussé au moyen du deuxième expulseur fixe (3) seulement partiellement hors de la poche (22) du moulinet (2), et en ce que le produit plié (1) est ensuite poussé complètement hors de la poche (22), au moyen du premier expulseur (4) rotatif agissant sur l'extrémité avant (64) du produit plié (1).

14. Procédé selon la revendication 12, caractérisé en ce que, pendant et après la dépose sur la bande transporteuse (6), le produit (1) est enserré entre l'expulseur rotatif (4) et la bande transporteuse (6).
